# FASCICULE DE BREVET EUROPEEN

(11) **EP 0 227 144 B1**
(45) Date de publication et mention de la délivrance du brevet: **19.04.1989**
(21) Numéro de dépôt: 86202063.3
(22) Date de dépôt: 21.11.1986
(51) Int. Cl.: E01C 5/06

(54) **Pavement**
Pflaster
Paving

(30) Priorité: 23.12.1985 CH 5496/85
(43) Date de publication de la demande: 01.07.1987
(73) Titulaire: CORNAZ & FILS S.A. Fabrique de Produits en Ciment, CH-1165 Allaman (CH)
(72) Inventeur: Cornaz, Michel, CH-1165 Allaman (CH)
(74) Mandataire: Meylan, Robert Maurice

(56) Documents cités:
- EP-A- 0 126 507
- DE-U- 8 302 555
- DE-U- 8 509 759
- US-A- 1 384 042

## Description

La présente invention a pour objet un pavement constitué de pavés en béton rectangulaires de dimensions différentes et présentant une surface irrégulière et des arêtes supérieures irrégulières destinées à reproduire l'aspect d'un pavement en pierres taillées.

Divers types de pavés ont été proposés pour obtenir, au moyen d'éléments en béton, c'est-à-dire d'éléments relativement bon marché, l'aspect d'un pavage traditionnel réalisé au moyen de paves en pierres taillées. Il s'est avéré toutefois qu'il ne suffit pas de donner à un pavé en béton une surface irrégulière et des arêtes supérieures irrégulières pour obtenir un pavement semblable aux pavements réalisés au moyen de pavés en pierres taillées. En effet, la régularité et la linéarité des rainures séparant les pavés est étrangère à un pavement réalisé au moyen de pavés en pierres taillées, de telle sorte qu'un tel pavage en béton ne rappelle que très peu un pavage traditionnel. Pour obtenir une certaine irrégularité dans le pavement, on a proposé d'utiliser des éléments rectangulaires divisés en deux parties inégales que l'on dispose tantôt dans une direction tantôt dans une autre direction perpendiculaire à la première. Un tel pavage présente également une régularité qui est étrangère à un pavage traditionnel. Dans le but de supprimer les alignements non naturels, la déposante a réalisé un élément de pavage de forme polygonale, de forme allant du T au L divisé par des rainures en trois pavés de même forme générale mais dont deux au moins ont des dimensions différentes (EP-A-0 126 507). Ces éléments de pavage ne permettent toutefois pas d'éliminer tous les alignements dans le sens transversal au sens de juxtaposition des éléments, sens dans lequel un alignement est inévitable. On connaît également des pavements constitués de quatre types de pavés de même largeur mais présentant quatre longueurs différentes, ces longueurs étant modulaires, ce qui permet certes d'arriver régulièrement au bout de la ligne, mais qui laisse apparaître des alignements transversaux non naturels.

La présente invention a principalement pour but de réaliser un pavement dans lequel n'apparaît aucun alignement dans la direction transversale à la direction de pose des pavés.

A cet effet, le pavement selon l'invention est caractérisé par le fait que l'une des dimensions du pavé, largeur ou longueur, est la même pour tous les pavés, tandis que l'autre dimension diffère d'un pavé à l'autre selon un choix aléatoire, au moins l'un des côtés des pavés étant muni d'un moyen d'identification de la dimension constante.

Chaque lot de pavés comprend des pavés de différentes dimensions, de sorte que l'ouvrier qui pose ces pavés peut prendre au hasard, tantôt un pavé plus grand tantôt un pavé plus petit. De cette manière, la pavement réalisé ne peut pratiquement pas présenter d'alignement transversal des interstices séparant deux pavés.

En munissant en outre les pavés d'arêtes irrégulières supérieures présentant un retrait différent de chaque côté du pavé relativement au soubassement du pavé, il est en outre possible d'obtenir des joints de largeurs différentes entre les pavés, ces joints de largeurs différentes étant répartis de façon aléatoire.

Selon une forme d'exécution le moyen d'identification de la dimension constante est avantageusement constitué par un bossage situé approximativement au milieu de l'un au moins des côtés de dimension invariable. Ces bossages agissent comme écarteur de manière à former automatiquement un interstice entré les pavés lors de la pose de ceux-ci pavé contre pavé. Ces bossages peuvent également être utilisés comme point de pivotement d'un pavé sur l'autre lors de l'exécution d'un pavage en courbe. Pour les courbes de faible rayon on utilise avantageusement des pavés de forme trapézoïdale, qui seront généralement utilisés en combinaison avec des pavés de forme non trapézoïdale.

Le dessin annexé représente, à titre d'exemple, des formes d'exécutions de l'invention.
La figure 1 est une vue en perspective d'un pavé selon l'invention.
La figure 2 est une vue en plan de dessus du pavé représenté à la figure 1.
La figure 3 est une vue en coupe selon I I I-II1 de la figure 2.
La figure 4 est une vue en coupe selon IV-IV de la figure 2.
La figure 5 est une vue de dessus d'un pavé à joints asymétriques et pourvu d'un seul bossage.
La figure 6 est une vue de dessus d'un pavé rectangulaire sans bossage et à joints symétriques.
La figure 7 est une vue de dessus d'un pavé trapézoïdal.
La figure 8 est une vue de dessus d'un pavé de forme approximativement rectangulaire muni d'une amorce de coupe oblique permettant d'obtenir deux pavés trapézoïdaux.
La figure 9 est une vue partielle d'un exemple de pavement.
La figure 10 est une vue partielle d'un exemple de pavement en courbe de grand rayon.
La figure 11 est une vue partielle d'un pavement en courbe de faible rayon.

Le pavé en béton représenté aux figures 1 à 4 est constitué, dans sa partie inférieure, d'un soubassement 1 s'étendant sur les deux tiers de la hauteur du pavé et d'une partie supérieure 2 s'étendant sur le tiers de la hauteur et constituant la partie visible du pavé posé.

Le soubassement 1 a la forme d'un prisme droit. Sa base, approximativement rectangulaire, présente deux côtés rectilignes parallèles 3 et 4, les deux autres côtés opposés 5 et 6 étant constitués par des lignes irrégulières rappelant les arêtes d'un pavé en pierre taillée. Les angles, 7, 8, 9 et 10 de la base du pavé sont arrondis pour une raison qui sera exposée plus loin. Les côtés 3 et 4 sont tangents aux arrondis, mais ce n'est pas le cas des côtés 5 et 6. Alors que les faces latérales du soubassement correspondant aux côtés 3 et 4 s'étendent sur les deux tiers de la hauteur du pavé, les faces correspondant aux côtés 5 et 6 de la base s'étendent sur toute la hauteur du pavé.

La partie supérieure 2 du pavé présente une surface irrégulière rappelant l'aspect de la pierre taillée, cette surface 11 étant limitée par quatre arêtes irrégulières. Les arêtes opposées 12 et 13 coïncident, dans leur projection verticale, avec les arêtes 5 et 6 du soubassement, tandis que les arêtes 14 et 15 sont plus ou moins en retrait du contour du soubassement. Le retrait de l'arête 15 est sensiblement supérieur à celui de l'arête 14 pour les raisons qui seront exposées plus loin. Les côtés 5 et 6 du soubassement présentent en outre en leur milieu un bossage 16, respectivement 17, le bossage 17 étant de hauteur sensiblement supérieure à la hauteur du bossage 16.

La longueur rectiligne des côtés 5 et 6, c'est-à-dire la distance entre les côtés parallèles 3 et 4, est la même pour tous les pavés. Par contre, la longueur des, côtés 3 et 4 varie de façon non modulaire d'un pavé à l'autre. Le choix de ces différentes longueurs est aléatoire. Les bossages 16 et 17 sont toujours situés sur les côtés de longueur invariable du pavé et peuvent être dès lors utilisés pour identifier ces côtés et positionner correctement le pavé lors de la pose.

De manière générale, tous les pavés ne doivent pas forcément être réalisés comme le pavé représenté aux figures 1 à 4, mais certains pavés peuvent présenter un seul bossage (figure 5) ou aucun bossage (figure 6), les côtés de longueur invariable présentant dans ce dernier cas d'autres moyens d'identification tels qu'une marque ou autre. La différence des retraits des arêtes 14 et 15, ainsi que la hauteur différente des bossages 16 et 17, respectivement la présence ou l'absence de tels bossages, est destinée à obtenir de façon plus ou moins aléatoire, lors de la pose, des jointe de largeurs différentes entre les pavés, comme c'est le cas d'un pavage en pierres taillées. Il est évident que pour obtenir cette irrégularité, il n'est pas nécessaire que tous les pavés présentent des retraits différents de chaque côté. La figure 6 représente un exemple de pavé dans lequel les retraits sont très faibles et pratiquement les mêmes des deux côtés. Toutes les combinaisons entre absence ou présence de 1 ou 2 bossages et retrait plus ou moins marqué des arêtes supérieures, sont possibles. Les figures 2, 5 et 6 ne donnent qu'un petit aperçu des possiblités. Les figures 2, 5 et 6 montrent également trois dimensions variables typiques, le pavé de la figure 2 étant presque carré, tandis que les pavés selon les figures 5 et 6 sont franchement rectangulaires, de longueurs différentes.

Le pavé représenté à la figure 1 est de forme nettement trapézoïdale, les côtés parallèles constituant naturellement les bases du trapèze. Un tel pavé peut être introduit de temps à autre, comme pavé irrégulier, dans un pavage rectiligne, mais il est avant tout destiné à réaliser des courbes de faible rayon, comme ceci sera exposé plus loin.

Le figure 8 représente un pavé nettement rectangulaire présentant une amorce de rupture s'étendant sur les deux faces latérales parallèles selon deux rainures 18 et 19 et sous le soubassement selon une rainure 20 s'étendant obliquement entre les côtés parallèles du soubassement, de telle sorte que lorsqu'on partage ce pave, sur le chantier, celui-ci se partage en deux selon l'amorce de rupture et qu'on obtient deux petits pavés trapézoïdaux. Non coupé, le pavé est utilisé comme un pavé rectangulaire normal.

La figure 9 représente une partie d'un exemple de pavage en ligne. La partie représentée comprend dix pavés A à J différents. Ces pavés sont tirés d'un lot de pavés plus ou moins mélangés au départ d'usine. Selon le degré de mélange, l'ouvrier pourra soit prendre hasard, soit choisir successivement des pavés de dimensions et de caractéristiques différentes. Dans le cas représenté, les pavés A, E, H et J ont des arêtes supérieures de longueur variable présentant un retrait sensiblement différent de chaque côté relativement au soubassement, tandis que les pavés C, D, F et I ont des arêtes supérieures de longueur variable ne présentant que peu de retrait relativement au soubassement. Les pavés A, C, E, F, H et J présentent un bossage écarteur, tandis que les autres pavés ne présentent pas de bossage. En outre, les pavés B et G sont de forme légèrement trapézoïdale. On constate que les joints séparant deux pavés sont de largeur irrégulière. Ainsi, le joint entre le pavé A et les pavés D et E est de largeur moyenne car il est formé d'un côté par une arête fortement en retrait et de l'autre par des arêtes faiblement en retrait. Par contre le joint entre les pavés E et H est relativement très large, car il est formé par des arêtes toutes deux fortement en retrait. Dans le sens de l'alignement, la largeur des joints varie selon la présence d'un ou deux bossages ou l'absence de bossage. Dans le sens transversal à l'alignement il est pratiquement impossible qu'il apparaîsse un alignement non naturel des joints, compte tenu du choix aléatoire des longueurs des pavés.

La figure 10 représente un pavage en courbe. Le rayon de courbure est relativement élevé, supérieur ou égal à 120 cm. La courbure est essentiellement obtenue aux moyens des bossages 21, 22, 23, 24, 25 utilisés comme point de pivotement d'un pavé l'un sur l'autre. Grâce à ses angles arrondis, le soubassament ne s'oppose pas à ce pivotement. On constate qu'à l'exception du pavé K, qui est légèrement trapézoïdal, tous les autres pavés sont approximativement rectangulaires.

Pour réaliser un pavage en courbe de rayon inférieur à 120 cm, on utilise des pavés trapézoïdaux tels que représentés à la figure 7. Un tel pavage est représenté à la figure 11. L'arc extérieur comprend deux pavés rectangulaires L et M entre lesquels est disposé un pavé trapézoïdal N, et un pavé 0 étroit et fortement trapézoïdal issu de la division d'un pavé rectangulaire avec amorce de rupture selon la figure 8. L'arc intermédiaire est constitué de pavés trapézoïdaux tels que P, Q et R et d'un pavé S étroit et fortement trapézoïdal issu de la division d'un pavé avec amorce de rupture. Quant à l'arc intérieur de petit rayon il comprend davantage de pavés étroits, fortement tripézoïdaux, issus de la division d'un pavé rectangulaire, tels que les pavés T et U et de un ou deux pavés trapézoïdaux tel que le pavé V. L'utilisation de pavés trapézoïdaux issus de la division d'un pavé rectangulaire tel que représenté à la figure 8, permet de réaliser des courbes de rayons allant, vers le bas, jusqu'à 25 cm environ.

## Revendications

1. Pavement constitué de pavés en béton rectangulaires de dimensions différentes et présentant une surface irrégulière et des arêtes supérieures irrégulières destinées à reproduire l'aspect d'un pavement en pierres taillées, caractérisé par le fait que l'une des dimensions (5, 6), largeur ou longueur, est la même pour tous les pavés, tandis que l'autre dimension (3, 4) diffère d'un pavé à l'autre selon un choix aléatoire, au moins l'un des côtés des pavés étant muni d'un moyen d'identification (17) de la dimension constante.

2. Pavement selon la revendication 1, caractérisé par le fait que chaque pavé présente un soubassement dont les côtés (3, 4) correspondant à la dimension variable sont rectilignes et parallèles, et, sur ce soubassement, une partie supérieure (2) de contour irrégulier situé à l'intérieur du contour du soubassement, l'un au moins des côtés (14, 15) de cette partie supérieure correspondant à la dimension variable étant en retrait du contour du côté correspondant du soubassement, ce retrait étant différent des deux côtés.

3. Pavement selon la revendication 2, caractérisé par le fait que l'un au moins des côtés (5, 6) du soubassement correspondant à la dimension invariable est muni d'un bossage (16, 17) en son milieu.

4. Pavement selon la revendication 3, dans lequel les deux côtés (5, 6) du soubassement sont munis de bossages (16, 17), caractérisé par le fait que ces bossages sont d'épaisseurs différentes.

5. Pavement selon les revendications 1 et 3, caractérisé par le fait que les angles (7, 8, 9, 10) du soubassement sont irrondis.

6. Pavement selon l'une des revendications 1 à 3, présentant des courbes, caractérisé par le fait que certains pavés (K) sont da forme trapézoïdale, les bases du trapèze étant constituées par les côtés de longueur variable des pavés.

7. Pavement selon l'une des revendications 1 à 5, caractérisé par le fait que certains pavés présentent une amorce de rupture (18, 19, 20) s'étendant obliquement dans la partie médiane du pavé, entre les deux côtés de longueur variable, de telle sorte que par la division du pavé en deux partie sur le chantier, on obtient deux pavés de forme trapézoïdale, susceptibles d'être utilisés pour la réalisation de courbes de faible rayon.

## Patentansprüche

1.. Pflasterung, bestehend aus rechteckförmigen Betonpflastersteinen, welche unterschiedliche Abmessungen haben und eine unregelmässige Oberfläche und obere, unregelmässige Kanten aufweisen, welche dazu bestimmt sind, das Aussehen einer aus behauenen Steinen bestehenden Pflasterung zu vermitteln, dadurch gekennzeichnet, dass eine der Abmessungen (5, 6), Breite oder Länge, dieselbe für alle Pflastersteine ist, während die andere Abmessung (3, 4) sich von einem Pflasterstein zum anderen gemäss einer zufälligen Auswahl unterscheidet, und dass wenigstens eine der Seiten der Pflastersteine mit einem Identifizierungsmittel (17) zur Identifizierung der konstanten Abmessung versehen ist.

2. Pflasterung nach Anspruch 1, dadurch gekennzeichnet, dass jeder Pflästerstein einen Sockel (1), dessen der veränderlichen Abmessung entsprechende Seiten (3, 4) geradlinig und parallel sind, und auf diesem Sockel einen oberen Teil (2) mit unregelmässigem Umriss aufweist, der im Innern des Umrisses des Sockels liegt, und dass wenigstens eine der der veränderlichen Abmessung entsprechenden Seiten (14, 15) dieses oberenTeiIs gegenüber dem Umriss der entsprechenden Seite des Sockels zurückgesetzt ist, wobei diese Zurücksetzung auf beiden Seiten unterschiedlich ist.

3. Pflasterung nach Anspruch 2, dadurch gekennzeichnet, dass wenigstens eine der der unveränderlichen Abmessung entsprechenden Seiten (5, 6) des Sockels mit einem Vorsprung (16, 17) in ihrer Mitte versehen ist.

4. Pflasterung nach Anspruch 3, bei welcher die beiden Seiten (5, 6) des Sockels mit Vorsprüngen (16, 17) versehen sind, dadurch gekennzeichnet, dass diese Vorsprünge unterschiedlich dick sind.

5. Pflasterung nach den Ansprüchen 1 und 3, dadurch gekennzeichnet, dass die Ecken (7, 8, 9, 10) des Sockels abgerundet sind.

6. Pflasterung nach einem der Ansprüche 1 bis 3, welche Krümmungen aufweist, dadurch gekennzeichnet, dass bestimmte Pflastersteine (K) trapezförmig sind und dass die Basen des Trapezes von den unterschiedliche Länge aufweisenden Seiten der Pflastersteine gebildet sind.

7. Pflasterung nach einem der Ansprüche 1 bis 5, dadurch gekennzeichnet, dass bestimmte Pflastersteine Anrisse (18,19, 20) aufweisen, die sich schräg im mittleren Teil des Pflastersteins zwischen den Seiten veränderlicher Länge erstrecken, derart, dass durch Teilung des Pflastersteins an der Baustelle in zwei Teile zwei trapezförmige Pflastersteine erhalten werden, die zur Herstellung von Krümmungen mit schwachem Krümmungsradius verwendet werden können.

## Claims

1. Pavement consisting of rectangular concrete paving-stones of different dimensions having an irregular surface and irregular top edges adapted to imitate the appearance of a hewed-stone pavement, characterized in that one of the dimensions (5, 6) in width or length is the same for all the stones, whereas the other dimension (3, 4) differs from one stone to another according to a random choice, one at least of the sides of said paving-stones comprising means (17) for identifying the constant dimension.

2. Pavement according to Claim 1, characterized in that each stone comprises a base portion (1) of which the sides (3, 4) corresponding to the variable dimension are rectilinear and parallel, and, on said base, an upper portion (2) of irregular contour disposed inside the base contour, at least one of the sides (14, 15) of said upper portion (2) corresponding to the variable dimension being recessed in relation to the corresponding side of said base, the depth of said recessed portion differring from one side to the other side.

3. Pavement according to Claim 2, characterized in that at least one of the sides (5, 6) of said base which corresponds to the invariable dimension is provided with a boss in its central area.

4. Pavement according to Claim 3, wherein that the two sides (5, 6) of said base are provided with bosses (16,17), characterized in that said bosses have different thicknesses.

5. Pavement according to any of Claims 1 and 3, characterized in that the corners (7, 8, 9, 10) of said base portion are rounded.

6. Pavement according to any of Claims 1 - 3, having a curved configuration, characterized in that some of the paving-stones (K) have a trapezoidal shape, the bases of the trapezium consisting of the sides of variable length of the paving-stones.

7. Pavement according to any of Claims 1 - 5, characterized in that some of said paving-stones have grooves cut therein (18, 19, 20) which constitute incipient breaking means, said grooves extending obliquely in the medium portion of the stone, between the two sides of variable length, whereby when the stone is split on the laying site, two substantially trapezoidal paving-stones, suitable for laying small-radius curved courses, are obtained.
